# FASCICULE DE BREVET EUROPEEN

(11) **EP 0 253 153 B1**
(45) Date de publication et mention de la délivrance du brevet: **28.08.1991**
(21) Numéro de dépôt: 87108829.0
(22) Date de dépôt: 19.06.1987
(51) Int. Cl.: G04C 3/14

(54) **Procédé et dispositif de commande d'un moteur pas à pas**
Verfahren und Vorrichtung zur Kontrolle eines Schrittmotors
Method and device for controlling a stepping motor

(30) Priorité: 02.07.1986 CH 2656/86
(43) Date de publication de la demande: 20.01.1988
(73) Titulaire: ASULAB S.A., CH-2501 Bienne (CH)
(72) Inventeur: Daho, Taghezout, Ch-1018 Lausanne (CH)
(74) Mandataire: de Montmollin, Henri

(56) Documents cités:
- EP-A- 0 060 806
- EP-A- 0 076 780
- EP-A- 0 140 089
- CH-A- 640 387
- GB-A- 2 082 806
- US-A- 4 542 329
- 10ième CONGRES INTERNATIONAL DE CHRONOMETRIE, no. 1, 10 septembre 1979, pages 73-80, Büren, CH; A. PITTET et al.: "Amélioration de la fiabilité et de la consommation d'énergie de moteurs pas à pas par une technique d'auto-controle"

## Description

Un objet de la présente invention est un procédé de commande d'un moteur pas à pas comprenant une bobine et un rotor couplé magnétiquement à ladite bobine, ledit procédé comportant l'application à ladite bobine d'une impulsion motrice chaque fois que ledit rotor doit tourner d'un pas, la mesure de la quantité d'énergie électrique (Eme) convertie en énergie mécanique par le moteur depuis le début de ladite impulsion motrice, la comparaison entre ladite quantité d'énergie électrique (Eme) et une valeur de référence d'énergie (E_{ref}) et l'interruption de ladite impulsion motrice en dépendance de ladite comparaison.

Un autre objet de la présente invention est un dispositif de commande mettant en oeuvre ce procédé.

Il existe de nombreux procédés destinés à diminuer la consommation d'un moteur pas à pas en ajustant la quantité d'énergie électrique fournie au moteur pendant une impulsion motrice au couple résistant que le rotor doit vaincre. Ce couple ne pouvant pas être mesuré directement, ces procédés ajustent en fait cette quantité d'énergie électrique en fonction de la mesure ou du calcul d'une grandeur physique dont la valeur ou la variation en fonction du temps dépend plus ou moins directement de ce couple.

La détermination du couple résistant appliqué au rotor pendant une impulsion motrice peut être faite après la fin de cette impulsion comme, par exemple, dans le brevet US-A-4 212 156. Dans ce brevet, la variation du courant induit dans la bobine du moteur par les oscillations du rotor après la fin d'une impulsion motrice est prise comme mesure de ce couple, et la durée des impulsions motrices suivantes est modifiée, le cas échéant, en fonction du résultat de cette mesure.

La détermination du couple résistant appliqué au rotor peut également être faite pendant chaque impulsion motrice.

Ainsi, par exemple, dans les demandes de brevet EP-A-0 060 806 et EP-A-0 076 780, c'est la vitesse de variation de la tension induite dans la bobine du moteur par la rotation du rotor qui est prise comme mesure de ce couple.

Dans la demande de brevet GB-A-2 082 806, c'est la variation du flux d'induction dans le stator du moteur qui est mesurée, l'impulsion motrice étant interrompue dès que cette variation atteint une valeur prédéterminée.

Dans la demande de brevet EP-A-0 140 089, c'est l'énergie interne du moteur qui est mesurée, c'est-à-dire la somme de l'énergie mécanique fournie par le moteur et de l'énergie magnétique emmagasinée dans sa bobine, l'impulsion motrice étant également interrompue dès que cette énergie interne atteint une valeur prédéterminée.

Ces procédés, ainsi que les nombreux autres qui ne peuvent pas être mentionnés ici, présentent tous l'inconvénient que la grandeur physique qu'ils utilisent comme mesure du couple résistant n'est pas vraiment représentative de ce couple.

Il en résulte que la commande d'un moteur pas à pas selon l'un quelconque des procédés connus mentionnés ci-dessus ne peut pratiquement pas être optimale. Cela signifie que si le dispositif mettant en oeuvre le procédé choisi est agencé de manière que le moteur fonctionne correctement dans toutes les situations possibles, la consommation de ce moteur sera généralement assez nettement supérieure à sa consommation théorique minimale. Si on essaye de modifier les caractéristiques du circuit de commande de manière que la consommation du moteur diminue et se rapproche de son minimum théorique, alors la sécurité de fonctionnement de ce moteur diminue, c'est-à-dire que son rotor ne tourne plus correctement en réponse à chaque impulsion motrice.

La demande de brevet CH-A-647 383 décrit un procédé dans lequel c'est la quantité d'énergie électrique convertie en énergie mécanique par le moteur pendant une impulsion motrice qui est prise comme mesure du couple résistant appliqué au rotor, cette impulsion motrice étant interrompue dès que cette quantité d'énergie électrique convertie en énergie mécanique atteint une valeur prédéterminée.

Bien que cette quantité d'énergie électrique convertie en énergie mécanique soit directement liée au couple résistant appliqué au rotor du moteur, ce procédé ne permet pas de commander ce moteur de manière que sa consommation soit minimale.

En effet, la valeur prédéterminée mentionnée ci-dessus doit obligatoirement être au moins égale à l'énergie mécanique maximale que le moteur doit pouvoir fournir, c'est-à-dire celle qu'il doit fournir lorsque le couple résistant appliqué à son rotor a sa valeur maximale.

Si cette valeur prédéterminée était inférieure à cette énergie mécanique maximale, le rotor du moteur ne terminerait en effet pas sa rotation chaque fois qu'il serait soumis à un couple résistant supérieur à celui qui correspondrait à cette valeur prédéterminée.

D'autre part, si cette valeur prédéterminée était effectivement égale ou supérieure à l'énergie maximale que doit pouvoir fournir le moteur, l'énergie mécanique réellement fournie par ce moteur n'atteindrait pas cette valeur prédéterminée pendant la grande majorité des impulsions motrices puisque le couple résistant réellement appliqué au rotor n'a que très rarement sa valeur maximale. Ces impulsions motrices ne pourraient donc pas être interrompues, sinon par d'autres moyens.

Il est parfois nécessaire d'envoyer à un moteur pas à pas une impulsion motrice telle qu'elle provoque à coup sûr la rotation du rotor, même si le couple résistant appliqué à ce dernier a sa valeur maximale.

Ce cas se présente notamment lorsque le moteur est commandé selon un procédé tel que celui qui est décrit dans le brevet US-A-4 272 837 par exemple.

Un tel procédé consiste notamment à appliquer au moteur une impulsion de longue durée, dite impulsion de rattrapage, lorsqu'un circuit adéquat a détecté que son rotor n'a pas tourné en réponse à une impulsion motrice normale, de faible durée.

La durée de l'impulsion de rattrapage est évidemment déterminée de manière qu'elle provoque la rotation du rotor même si le couple résistant appliqué à ce dernier a sa valeur maximale.

Mais il peut se produire que la cause d'une non-rotation du rotor en réponse à une impulsion motrice normale ne soit que momentanée, et que le couple appliqué au rotor pendant l'impulsion de rattrapage suivante soit faible. Dans un tel cas, la quantité d'énergie électrique fournie au moteur pendant cette impulsion de rattrapage est beaucoup trop élevée, et il est possible que le rotor du moteur fasse plusieurs pas, au lieu d'un seul, en réponse à cette impulsion de rattrapage.

La détection de la rotation ou de la non-rotation du rotor qui est nécessaire dans les procédés de commande qui viennent d'être mentionnés peut être faite de diverses manières.

Ainsi, par exemple, dans le procédé décrit dans le brevet US-A-4 272 837 mentionné ci-dessus, cette détection est réalisée en appliquant au moteur pas à pas une impulsion de détection très courte un certain temps après la fin de chaque impulsion motrice. L'amplitude du courant qui circule dans la bobine du moteur à la fin de cette impulsion de détection permet de déterminer si le rotor a tourné ou non en réponse à l'impulsion motrice précédente.

La différence entre les courants circulant dans la bobine dans l'un et l'autre cas, rotation ou non-rotation du rotor, est cependant faible, ce qui rend difficile une détection sûre de cette non-rotation, En outre, la mesure du courant peut être faussée si le rotor est en mouvement lorsque l'impulsion de détection est appliquée au moteur, soit parce que ce rotor n'a pas encore fini d'osciller autour de sa position d'équilibre, soit parce qu'il a été remis en mouvement, par exemple par un choc.

Il existe d'autres procédés permettant de détecter si le rotor du moteur pas à pas a tourné ou non en réponse à une impulsion motrice. Ces procédés ne seront pas décrits ici, sinon pour relever qu'ils présentent généralement les mêmes inconvénients que le procédé décrit ci-dessus.

Un but de la présente invention est de proposer un procédé de commande d'un moteur pas à pas qui ne présente pas les inconvénients des procédés mentionnés ci-dessus et qui permet, selon la manière dont il est mis en oeuvre, de réduire la consommation du moteur pas à pas pratiquement jusqu'à son minimum absolu, ou de faire tourner le rotor du moteur d'un pas et d'un seul, avec une grande sécurité, et quel que soit le couple résistant appliqué à ce rotor, ou de permettre une détection sûre de la rotation ou de la non-rotation de ce rotor en réponse à une impulsion motrice.

Un autre but de la présente invention est de proposer un dispositif pour la mise en oeuvre de ce procédé.

Ces buts sont respectivement atteints par le procédé et le dispositif revendiqués.

L'invention va être décrite ci-après à l'aide du dessin annexé dans lequel:
- la figure 1 représente le schéma d'un circuit qui met en oeuvre le procédé selon l'invention pour ajuster la durée des impulsions motrices en fonction du couple résistant appliqué au rotor du moteur;
- la figure 2 est un diagramme illustrant le fonctionnement d'une partie du circuit de la figure 1;
- la figure 3 représente la variation de la consommation d'un moteur pas à pas commandé par le circuit de la figure 1 en fonction du courant de référence, pour plusieurs couples résistants appliqués au rotor;
- la figure 4 représente la variation de la durée optimale de l'impulsion en fonction du courant de référence, pour plusieurs couples résistants appliqués au rotor;
- la figure 5 représente la relation entre le temps mis par la quantité d'énergie Eme pour atteindre la valeur de référence E_{ref} et la durée optimale de l'impulsion motrice;
- la figure 6 est un diagramme illustrant le fonctionnement d'une autre partie du circuit de la figure 1;
- la figure 7 représente une autre forme d'exécution d'un circuit de mise en oeuvre du procédé selon l'invention;
- la figure 8 est un diagramme illustrant le fonctionnement du circuit de la figure 7;
- la figure 9 représente le schéma d'un circuit qui peut être associé au circuit de la figure 1 pour déterminer si le rotor du moteur tourne correctement ou non en réponse à une impulsion motrice; et
- les figures 10a et 10b sont des diagrammes illustrant le fonctionnement du circuit de la figure 9.

D'une façon générale, on sait que le rotor d'un moteur pas à pas est soumis en permanence à un couple résistant Tr qui s'oppose à la rotation de ce rotor.

Ce couple résistant Tr est produit par les couples de frottement du rotor lui-même et des éléments mécaniques qu'il entraîne dans leurs paliers et entre eux, par les courants de Foucault et les phénomènes d'hystérèse qui sont produits dans le stator du moteur par les variations du champ magnétique qui traverse ce stator, et par le couple de positionnement du rotor, tant que ce rotor n'a pas dépassé la position angulaire d'équilibre instable où ce couple de positionnement devient un couple moteur.

Ce couple résistant Tr est donc variable en fonction du temps de manière aléatoire, et il peut prendre n'importe quelle valeur entre une valeur minimale Trₘᵢₙ et une valeur maximale Trₘₐₓ qui dépendent toutes deux des caractéristiques du moteur et des éléments mécaniques qu'il entraîne et qui peuvent être déterminées analytiquement ou par des essais.

A chaque valeur de ce couple résistant Tr correspond une quantité d'énergie mécanique Emm qui est celle que le moteur doit fournir, au minimum, pour que son rotor tourne d'un pas. Notamment, aux valeurs Trₘᵢₙ et Trₘₐₓ de ce couple résistant correspondent respectivement des valeurs Emmₘᵢₙ et Emmₘₐₓ de cette quantité d'énergie. Ce couple résistant Tr et cette quantité d'énergie Emm sont liés par une relation mathématique qui ne sera pas donnée ici car elle est bien connue des spécialistes et n'a en outre pas de rapport direct avec l'invention.

D'autre part, on sait également que l'énergie électrique Ep_{Ox} fournie par la source d'alimentation du moteur entre le début d'une impulsion motrice situé à un instant t₀ et un instant quelconque tₓ vérifie l'équation suivante:

${\text{Ep}}_{\text{0x}} {\text{= Eme}}_{\text{0x}} {\text{+ Ej}}_{\text{0x}} {\text{+ Ema}}_{\text{0x}} \text{(1)}$

dans laquelle:
- Eme₀ₓ est la partie de l'énergie électrique Ep₀ₓ qui a été convertie en énergie mécanique par le moteur et transmise par celui-ci à la charge qu'il entraîne entre les instants t₀ et tₓ;
- Ej₀ₓ est la partie de cette énergie Ep₀ₓ qui a été dissipée par effet Joule dans la bobine du moteur et dans son circuit de commande entre ces instants t₀ et tₓ; et
- Ema₀ₓ est la partie de l'énergie Ep₀ₓ qui a été utilisée pour créer l'énergie magnétique présente dans le moteur à l'instant tₓ.

Il faut noter que, comme ci-dessus, les indices affectant éventuellement les symboles des diverses énergies mentionnées dans la suite de cette description seront toujours formés de deux caractères qui seront respectivement identiques aux indices affectant les symboles des instants entre lesquels l'énergie considérée est produite ou dissipée.

Pendant une impulsion motrice commençant à un instant t₀ et se terminant à un instant tₙ, l'énergie électrique Eme₀ₙ convertie en énergie mécanique par le moteur est utilisée pour vaincre le couple résistant Tr mentionné ci-dessus et pour fournir aux divers éléments mécaniques entraînés par le rotor et au rotor lui-même leur énergie cinétique.

Après la fin de l'impulsion motrice, la source d'alimentation du moteur ne fournit évidemment plus d'énergie électrique.

Si la quantité d'énergie Eme_{On} a été égale à la quantité d'énergie Emm correspondant au couple Tr appliqué au rotor pendant cette impulsion motrice, le rotor termine son pas, après la fin de l'impulsion motrice, en réponse à une énergie mécanique provenant de la reconversion de l'énergie cinétique des divers éléments mobiles, du couple de positionnement du rotor lorsque ce couple est un couple moteur, et, si la bobine est mise en court-circuit dès la fin de l'impulsion motrice, de la reconversion d'une partie de l'énergie magnétique Ema emmagasinée dans le moteur à l'instant tₙ. Le reste de cette énergie magnétique Ema est dissipé par effet Joule dans la bobine du moteur. Dans ce cas, la durée de l'impulsion motrice a été optimale, et la consommation du moteur a été minimale. Cette durée optimale de l'impulsion motrice sera appelée τ dans la suite de cette description.

Si la quantité d'énergie Eme₀ₙ a été supérieure à la quantité d'énergie Emm, c'est-à-dire si la durée de l'impulsion motrice a été supérieure à la durée optimale τ, le rotor dépasse sa position finale et effectue une ou plusieurs oscillations autour de celle-ci. Pendant ces oscillations, la différence entre les quantités d'énergie Eme₀ₙ et Emm est convertie en énergie thermique par effet Joule dans la bobine du moteur et par les différents frottements mentionnés ci-dessus. Si cette différence est importante, le rotor peut même effectuer plus d'un pas en réponse à cette quantité d'énergie Eme₀ₙ.

Si la quantité d'énergie Eme₀ₙ a été inférieure à la quantité d'énergie Emm, le rotor ne termine pas son pas et revient à sa position de départ en réponse à son couple de positionnement, ou, dans certains cas, reste bloqué dans une position intermédiaire.

Si l'on désire commander le moteur de manière que son rotor fasse certainement un pas en réponse à une impulsion motrice même si le couple résistant Tr a sa valeur maximale Trₘₐₓ, on voit qu'il suffit de mesurer en permanence la quantité d'énergie Eme que le moteur convertit en énergie mécanique, et d'interrompre l'impulsion motrice lorsque cette quantité d'énergie Eme devient égale à la quantité d'énergie Emmₘₐₓ correspondant à ce couple résistant maximal Trₘₐₓ.

Par contre, si l'on désire commander le moteur de manière que sa consommation soit aussi faible que possible, la simple mesure de la quantité d'énergie Eme ne permet pas d'interrompre l'impulsion motrice à l'instant le plus adéquat.

En effet, la quantité d'énergie électrique Eme₀ₓ que le moteur convertit en énergie mécanique entre le début d'une impulsion motrice et un instant tₓ quelconque ne dépend absolument pas du couple résistant Tr qui s'oppose la rotation du rotor, mais uniquement des caractéristiques électriques et magnétiques du moteur lui-même et des caractéristiques de son circuit de commande.

Des considérations théoriques qui ne seront pas reproduites ici et qui ont été vérifiées et confirmées par des essais pratiques ont montré que, par contre, la variation en fonction du temps de la quantité d'énergie électrique Eme convertie en énertie mécanique par le moteur est directement dépendante du couple résistant Tr.

Plus précisément, l'accroissement de cette énergie Eme est d'autant plus rapide que ce couple Tr est faible.

Par conséquent, le temps T mis par cette énergie Eme pour atteindre une valeur de référence prédéterminée est une très bonne mesure du couple résistant Tr.

Il a en outre été constaté que la durée optimale τ de l'impulsion motrice dépend directement du temps T mentionné ci-dessus. Cette durée optimale τ est bien entendu égale ou supérieure à ce temps T et la relation qui la lie à ce temps T peut être déterminée analytiquement en connaissant les caractéristiques du moteur et de la charge qu'il entraîne, ou par des essais.

La mesure du temps T permet donc, à l'aide de cette relation, de déterminer la durée optimale τ de l'impulsion motrice.

Le même principe peut être utilisé pour déterminer si le rotor du moteur a tourné correctement ou non en réponse à une impulsion motrice. En effet, si la quantité d'énergie Eme convertie par le moteur atteint une valeur prédéterminée avant qu'un temps également prédéterminé ne se soit écoulé, cela signifie que le rotor a correctement fait son pas. Si cette quantité d'énergie Eme n'atteint pas cette valeur prédéterminée dans ce temps, cela signifie que le rotor n'a pas tourné.

On voit que la mesure de la quantité d'énergie électrique Eme qui est convertie en énergie mécanique par le moteur peut servir de base, d'une manière qui sera précisée plus loin, pour commander efficacement ce moteur dans tous les cas mentionnés ci-dessus.

De l'équation (1) ci-dessus, on tire facilement que:

${\text{Eme}}_{\text{0x}} {\text{= Ep}}_{\text{0x}} {\text{- Ej}}_{\text{0x}} {\text{- Ema}}_{\text{0x}} \text{(2)}$

On sait en outre que:
dans lesquelles:
- U est la tension de la source d'alimentation du moteur;
- iₛ(t) est le courant fourni par cette source;
- iₘ(t) est le courant circulant dans la bobine du moteur; et
- R et L sont respectivement la résistance et l' inductance de la bobine du moteur.

L'équation (2) ci-dessus peut donc s'écrire:

Il est possible de concevoir un circuit électronique capable de fournir un signal représentatif de la quantité d'énergie Eme₀ₓ.

Ce circuit peut par exemple comporter des moyens pour produire des signaux proportionnels aux courants iₛ et iₘ, ainsi que des circuits analogiques ou numériques permettant de réaliser les diverses opérations de l'équation (6). Ce circuit n'est pas représenté car sa réalisation découle directement de l'équation (6).

La figure 1 représente notamment le schéma d'un exemple de circuit permettant également de fournir un signal représentatif de la quantité d'énergie Eme₀ₓ, dans un cas particulier où le moteur pas à pas est commandé de manière que le courant qui passe dans sa bobine soit sensiblement constant et égal à un courant de référence I_{ref} (voir la figure 2).

Dans le cas illustré par la figure 1, le moteur, désigné par la référence M, est alimenté par un circuit formateur d'impulsions motrices 1 qui ne sera pas décrit en détail ici car il peut être semblable à un circuit ayant la même fonction et qui est décrit dans la demande de brevet EP-A-O O57 663.

Ce circuit formateur 1 est agencé de manière à enclencher une impulsion motrice IM à chaque instant, désigné par t₀ comme ci-dessus, où le rotor du moteur M doit tourner d'un pas, en réponse au passage de l'état logique "1" à l'état logique "O" d'un signal de commande qu'il reçoit sur son entrée 1a.

Dans cet exemple, ce signal de commande est formé par des impulsions périodiques ayant une fréquence de 1Hz, qui sont fournies par une sortie 2a d'un diviseur de fréquence 2 dont l'entrée 2b est reliée à la sortie 3a d'un oscillateur 3 piloté par un quartz 4. Il est évident que, dans d'autres applications, le signal de commande appliqué à l'entrée 1a du formateur 1 peut ne pas être périodique.

Le signal de sortie de l'oscillateur 3 a une fréquence de 32ʹ768 Hz. Outre sa sortie 2a, le diviseur 2 comporte des sorties intermédiaires 2c à 2k délivrant des signaux ayant respectivement des fréquences de 16ʹ384 Hz, 8ʹ192 Hz, 4ʹO96 Hz, 2ʹO48 Hz, 1ʹO24 Hz, 512 Hz, 256 Hz, 128 Hz et 64 Hz.

Ces circuits 2 et 3 ne seront pas décrits en détail ici, car ils sont classiques et bien connus des spécialistes.

Le circuit formateur 1 est agencé de manière à relier, à chaque instant t₀, la bobine du moteur M à une source d'alimentation en énergie électrique non représentée. A partir de cet instant t₀, la tension Uₘ aux bornes de la bobine du moteur M est donc égale à la tension U de cette source d'alimentation.

Le courant iₘ qui commence à circuler dans la bobine à cet instant t₀ (voir la figure 2) est mesuré par un circuit de mesure 5 qui produit une tension proportionnelle à ce courant iₘ. Ce circuit de mesure 5 ne sera pas non plus décrit ici, car il peut être semblable à un circuit ayant la même fonction et qui est décrit dans la demande de brevet EP-A-O O57 663 déjà mentionnée.

Le circuit de la figure 1 comporte en outre une source 6 qui produit une tension proportionnelle au courant de référence I_{ref} mentionné ci-dessus.

Les rapports de proportionnalité entre le courant iₘ et la tension produite par le circuit 5 d'une part, et entre le courant I_{ref} et la tension produite par la source 6 d'autre part sont identiques.

Les tensions produites par le circuit 5 et par la source 6 sont appliquées à un comparateur analogique 7, de type classique. Du fait que les rapports de proportionnalité mentionnés ci-dessus sont égaux, on peut dire que le comparateur 7 compare le courant iₘ au courant I_{ref}.

Le comparateur 7 délivre à sa sortie 7a un signal qui prend l'état logique "1" lorsque le courant iₘ est inférieur au courant I_{ref} et l'état logique "O" dans le cas contraire.

La sortie 7a du circuit comparateur 7 est reliée à l'entrée D d'une bascule 9 de type D dont l'entrée d'horloge CL reçoit le signal ayant une fréquence de 8ʹ192 Hertz fourni par la sortie 2d du circuit diviseur 2 et qui, pour une raison qui sera rendue évidente par la suite de cette description, sera appelé signal d'échantillonnage. Les instants où ce signal d'échantillonnage passe de l'état logique "1" à l'état logique "O" seront appelés instants d'échantillonnage.

De manière classique, la sortie Q de la bascule 9 prend le même état que son entrée D à chaque passage de son entrée CL de l'état logique "1" à l'état logique "O". Il en est d'ailleurs de même pour les autres bascules de type D qui seront mentionnées ci-dessous.

Juste après l'instant t₀, le courant iₘ est inférieur au courant I_{ref}. La sortie 7a du comparateur 7 et la sortie Q de la bascule 9 sont donc à l'état "1".

Lorsque le courant iₘ devient supérieur au courant I_{ref}, la sortie 7a du comparateur 7 passe à l'état logique "O".

Au premier instant d'échantillonnage suivant ce passage de la sortie 7a du comparateur 7 à l'état "O", qui est désigné par la référence t₁, la sortie Q de la bascule 9 passe également à l'état "O".

Le circuit 1, dont une entrée 1b est reliée à la sortie Q de la bascule 9, est agencé de manière à répondre à cet état "O" de la sortie Q de la bascule 9 en déconnectant la bobine du moteur M de la source d'alimentation et en mettant cette bobine en court-circuit.

A partir de l'instant t₁, la tension Uₘ aux bornes de la bobine du moteur M est donc nulle, et le courant iₘ commence à diminuer. Lorsqu'il devient inférieur au courant I_{ref}, la sortie 7a du comparateur 7 repasse à l'état "1". A l'instant d'échantillonnage suivant, la sortie Q de la bascule 9 passe donc également à l'état "1". En réponse à ce dernier état "1", le circuit 1 supprime le court-circuit de la bobine du moteur M et relie à nouveau cette bobine à la source d'alimentation. Le courant iₘ recommence donc à augmenter, et le processus décrit ci-dessus recommence jusqu'à un instant désigné par tₙ à la figure 2, où le circuit 1 reçoit sur une entrée 1c un signal d'interruption de l'impulsion motrice.

Ce signal d'interruption est constitué par le passage de l'état logique "O" à l'état logique "1" de la sortie d'un circuit qui sera décrit plus loin, sortie qui est bien entendu reliée à cette entrée 1c du formateur 1.

En réponse à ce signal d'interruption, le circuit 1 déconnecte la bobine du moteur M de la source d'alimentation et met cette bobine en court-circuit, de manière permanente, jusqu'à l'instant t₀ suivant où tout le processus décrit ci-dessus recommence.

Il faut noter que, en réalité, la période Δ du signal d'échantillonage est courte par rapport aux temps de montée ou de descente du courant dans la bobine. Il en résulte que l'amplitude des dépassements de iₘ de part et d'autre de I_{ref} est faible, et qu'on peut considérer que iₘ est constant et égal à I_{ref} entre les instants t₁ et tₙ. Il en résulte également que les périodes du signal d'échantillonage sont beaucoup plus nombreuses que cela n'a été représenté à la figure 2 pendant chacune des périodes où le courant dans la bobine croît ou décroît.

Pour chaque instant tₓ situé après l'instant t₁ où le courant iₘ est interrompu pour la première fois, les termes de l'équation (2) ci-dessus peuvent s'écrire:

${\text{Eme}}_{\text{0x}} {\text{= Eme}}_{\text{01}} {\text{+ Eme}}_{\text{1x}}$
${\text{Ep}}_{\text{0x}} {\text{= Ep}}_{\text{01}} {\text{+ Ep}}_{\text{1x}}$
${\text{Ej}}_{\text{0x}} {\text{= Ej}}_{\text{01}} {\text{+ Ej}}_{\text{1x}}$
et ${\text{Ema}}_{\text{0x}} {\text{= Ema}}_{\text{01}} {\text{+ Ema}}_{\text{1x}} \text{.}$

A l'instant t₁, le rotor n'a pratiquement pas encore tourné, et le moteur n'a encore fourni aucune énergie mécanique. On a donc

Eme₀₁ = 0.

Tenant compte de ce fait, on voit facilement que l'équation (2) ci-dessus peut s'écrire:

${\text{Eme}}_{\text{0x}} {\text{= Eme}}_{\text{1x}} {\text{= Ep}}_{\text{1x}} {\text{- Ej}}_{\text{1x}} {\text{- Ema}}_{\text{1x}} \text{(7)}$

De manière analogue à ce qui a été fait ci-dessus pour les termes de l'équation (2), on peut écrire les termes de l'équation (7) de la manière suivante:
dans lesquelles les symboles ont la même signification que dans les équations (3), (4) et (5).

De l'équation (5ʹ) ci-dessus, on tire facilement que

${\text{Ema}}_{\text{1x}} \text{=} \frac{\text{1}}{\text{2}} {\text{.L.[i}}_{\text{m}} \text{(x)]² -} \frac{\text{1}}{\text{2}} {\text{.L.[i}}_{\text{m}} \text{(1)]²}$

dans laquelle iₘ(x) et iₘ(1) sont respectivement les courants circulant dans la bobine aux instants tₓ et t₁.

Mais, comme on l'a vu ci-dessus, le courant iₘ est pratiquement constant et égal à I_{ref} entre les instants t₁ et tₙ. Si l'instant tₓ considéré est situé avant cet instant tₙ, on voit que ${\text{i}}_{\text{m}} {\text{(x) = i}}_{\text{m}} \text{(1),}$ et que Ema₁ₓ = O.

L'équation (7) ci-dessus peut donc s'écrire, dans ce cas particulier,

Au cours de chaque impulsion motrice, la bobine du moteur est reliée à la source d'alimentation pendant un certain nombre de périodes du signal d'échantillonnage ayant chacune une durée Δ. Dans la suite de cette description, on appellera C1ₓ le nombre de ces périodes qui sont comprises entre l'instant t₁ où le courant dans la bobine est interrompu pour la première fois et l'instant tₓ considéré.

Pendant chacune de ces C₁ₓ périodes, le courant iₛ fourni par la source est égal au courant iₘ circulant dans la bobine, qui est lui-même pratiquement égal au courant de référence I_{ref}.

Pendant les autres périodes du signal d'échantillonnage situées entre l'instant t₁ et l'instant tₓ, la bobine du moteur est déconnectée de la source d'alimentation. Le courant iₛ est donc nul pendant ces autres périodes.

Il en découle que l'on peut écrire:

Par ailleurs, si l'on appelle C2ₓ le nombre total de périodes du signal d'échantillonnage situées entre les instants t₁ et tₓ, on voit que

L'équation (8) ci-dessus peut donc s'écrire:
ou encore:

Les facteurs k et p étant constants, il découle de l'équation (10) que, dans le cas présent où le courant circulant dans la bobine est pratiquement constant et égal à I_{ref}, la quantité d'énergie électrique Eme₀ₓ convertie en énergie mécanique par le moteur entre le début d'une impulsion motrice et un instant tₓ quelconque est proportionnelle à la différence entre, d'une part, le produit du nombre C1ₓ par le facteur p et, d'autre part, le nombre C2ₓ.

Il faut noter que l'équation (9) ci-dessus peut également s écrire:

Par conséquent, la quantité d'énergie Eme₀ₓ est également proportionnelle à la différence entre, d'une part, le nombre C1ₓ et, d'autre part, le quotient du nombre C2ₓ par le facteur p.

Pour que la valeur de Eme₀ₓ donnée par l'une ou l'autre des équations (10) ou (11) ci-dessus soit exacte, il faut évidemment que l'instant tₓ considéré ne soit pas absolument quelconque, mais qu'il coïncide avec un des instants d'échantillonnage. Mais comme la fréquence du signal d'échantillonnage est relativement élevée, l'erreur commise lorsque l'instant tₓ considéré ne coïncide pas avec un instant d'échantillonnage est faible.

Dans les cas où le facteur p qui multiplie le nombre C1ₓ dans l'équation (10) ci-dessus est un nombre entier, le calcul du terme entre parenthèses dans cette équation (10) peut être réalisé assez simplement. On voit qu'il suffit par exemple d'incrémenter un compteur réversible de p unités pendant chacune des périodes du signal d'échantillonnage où la bobine du moteur est reliée à la source d'alimentation, et de décrémenter ce compteur d'une unité à tous les instants d'échantillonnage, que la bobine soit reliée à la source d'alimentation ou non. Le contenu Nₓ de ce compteur sera ainsi en permanence égal à p.C1ₓ - C2ₓ, et donc proportionnel à la quantité d'énergie Eme₀ₓ.

Aux instants d'échantillonnage où la bobine est reliée à la source d'alimentation, il faut incrémenter le compteur de p unités et, simultanément, le décrémenter d'une unité. Pour éviter les problèmes qui peuvent se poser du fait de cette simultanéité, on peut simplement incrémenter le compteur de (p-1) unités à chaque instant d'échantillonnage où la bobine du moteur est reliée à la source d'alimentation, et ne décrémenter ce compteur d'une unité qu'aux instants d'échantillonnage où la bobine du moteur est déconnectée de la source d'alimentation.

Dans ces conditions, le contenu Nₓ du compteur est en permanence égal à

${\text{(p-1) C1}}_{\text{x}} {\text{- (C2}}_{\text{x}} {\text{-C1}}_{\text{x}} \text{) (12)}$

On voit facilement que cette expression (12) est égale au terme entre parenthèse de l'équation (1O) ci-dessus.

Le même principe peut être utilisé dans les cas où le facteur p mentionné ci-dessus n'est pas un nombre entier.

Dans ces cas, il suffit par exemple d'incrémenter le compteur de n.(p-1) unités pendant les périodes du signal d'échantillonnage où la bobine du moteur est reliée à la source d'alimentation, n étant un nombre entier tel que n.(p-1) soit également entier, et de décrémenter le compteur de n unités lorsque la bobine du moteur est déconnectée de la source. Dans ces conditions, le contenu du compteur est en permanence égal à

${\text{n.(p-1).C1}}_{\text{x}} {\text{-n.(C2}}_{\text{x}} {\text{-C1}}_{\text{x}} \text{) (13)}$

On voit facilement que cette expression (13) est égale à n fois le terme entre parenthèses de l'équation (1O) ci-dessus et qu'elle est donc également proportionnelle à la quantité d'énergie Eme₀ₓ.

La figure 1 montre également le schéma d'un exemple de circuit permettant de calculer l'expression (12), dans un cas où le facteur p défini ci-dessus est égal à 4. Dans ce cas, le compteur réversible mentionné ci-dessus doit donc être incrémenté de trois unités à chaque instant d'échantillonnage où la bobine du moteur est connectée à la source d'alimentation, et décrémenté d'une unité à chaque instant d'échantillonnage où cette bobine est déconnectée de cette source et mise en court-circuit.

Ce compteur réversible est désigné par la référence 8 à la figure 1. Son entrée d'horloge 8a est reliée à la sortie d'un circuit logique formé des portes ET 11 à 13 et des portes OU 14 et 15, qui sont reliées entre elles, avec les sorties Q et Q̅ de la bascule 9, avec la sortie de l'oscillateur 3 et avec les sorties 2c et 2d du diviseur de fréquence 2 de la manière représentée.

L'entrée 8b de commande de sens de comptage de ce compteur 8 est reliée à la sortie Q de la bascule 9, et son entrée 8c de remise à zéro est reliée à la sortie Q̅ d'une bascule 1O de type D.

L'entrée d'horloge CL de cette bascule 1O est reliée à la sortie Q de la bascule 9, son entrée D est reliée en permanence au potentiel correspondant à l'état logique "1", et son entrée R de remise à zéro est reliée à la sortie du circuit, déjà mentionné, qui produit le signal d'interruption de l'impulsion motrice sous la forme d'un passage de l'état logique "O" à un état logique "1" et qui sera décrit plus loin.

A la fin de chaque impulsion motrice, la sortie Q̅ de la bascule 1O est donc mise à l'état "1". Il est aisé de voir que cette sortie Q̅ de la bascule 1O est encore dans cet état "1" à l'instant t₀ qui marque le début de l'impulsion motrice suivante, et qu'elle reste dans cet état jusqu'à l'instant t₁ suivant cet instant t₀.

Entre la fin d'une impulsion motrice et l'instant t₁ situé après le début de l'impulsion motrice suivante, l'entrée R de remise à zéro du compteur 8 est donc à l'état "1", et le contenu de ce compteur est égal à zéro.

Il faut noter que, d'une manière générale, le contenu du compteur 8 est un nombre qui est représenté en système binaire par les états "O" ou "1" des sorties 8d à 8l de ce compteur 8. Le chiffre de poids le plus faible de ce nombre est représenté par l'état logique de la sortie 8d, et le chiffre de poids le plus fort est représenté par l'état de la sortie 8l.

On a vu ci-dessus que, après chaque instant t₀, la sortie Q de la bascule 9 passe à l'état "O" à l'instant t₁ qui est l'instant d'échantillonnage suivant l'instant où le courant iₘ dépasse pour la première fois le courant de référence I_{ref}.

A cet instant t₁, la sortie Q̅ de la bascule 1O passe donc à l'état "O" en réponse à ce passage à l'état "O" de la sortie Q de la bascule 9.

Il est aisé de voir, à l'aide des diagrammes de la figure 6, que pendant chaque période du signal d'échantillonnage, la sortie 15a de la porte 15 délivre trois impulsions lorsque la sortie Q de la bascule 1O est à l'état "1", ou une seule impulsion lorsque cette sortie Q de la bascule 1O est à l'état "O".

Tant que l'entrée R de remise à zéro du compteur 8 est à l'état "1", ces impulsions produites par la sortie 15a de la porte 15 n'ont aucun effet sur le compteur 8, dont le contenu est maintenu à zéro.

Par contre, à partir de l'instant t₁, ces impulsions incrémentent ou décrémentent ce compteur 8, selon l'état de son entrée 8b.

Il est facile de voir que, lorsque la sortie Q de la bascule 9 est à l'état "1", c'est-à-dire lorsque la bobine du moteur M est reliée à la source d'alimentation, le compteur 8 est incrémenté d'une unité par chacune des trois impulsions produites par la sortie 15a de la porte 15 pendant chaque période du signal d'échantillonnage.

De même, le compteur 8 est décrémenté d'une unité à chaque période du signal d'échantillonnage lorsque la sortie Q de la bascule 9 est à l'état "O", c'est-à-dire lorsque la bobine du moteur M est déconnectée de la source d'alimentation et mise en court-circuit.

On voit donc que, à un instant tₓ quelconque situé après un instant t₁ et jusqu'à la fin de chaque impulsion motrice, le contenu du compteur 8 est égal au nombre Nₓ défini par l'expression (12) ci-dessus, et qu'il est donc proportionnel à la quantité d'énergie électrique Eme₀ₓ qui a été convertie en énergie mécanique par le moteur depuis le début de l'impulsion motrice.

Le calcul de la quantité d'énergie Eme_{Ox} peut également être fait sur la base de l'équation (11) ci-dessus, à l'aide d'un compteur réversible dont le contenu est en tout temps un nombre N$\frac{\text{'}}{\text{x}}$ égal au terme entre parenthèses de cette équation (11).

Dans ce cas, ce compteur est par exemple incrémenté d'une unité à chaque instant d'échantillonnage où la bobine est reliée à la source d'alimentation, et décrémenté en permanence à une fréquence égale au rapport entre la fréquence du signal d'échantillonnage et le facteur p.

La figure 7 représente un exemple des modifications qu'on peut apporter au circuit de la figure 1 pour en faire un circuit de mesure de la quantité d'énergie Eme₀ₓ à l'aide de l'équation (11) ci-dessus, dans un cas où la fréquence du signal d'échantillonnage est de 8ʹ192 Hz, comme dans l'exemple de la figure 1, et le facteur p est égal 2,67. La fréquence du signal de décrémentation du compteur mentionné ci-dessus est donc, théoriquement, égale à 3ʹO68,2 Hz.

Les composants 1 à 7 de ce circuit sont identiques aux composants du circuit de la figure 1 qui portent les mêmes références et n'ont pas été représentés dans cette figure 7. Les bascules 9 et 1O de cette figure 7 sont identiques à celles qui portent les mêmes références dans la figure 1 et sont commandées de la même manière que ces dernières.

Le compteur 8 de la figure 1 est remplacé par un compteur réversible 27 ayant une entrée d'incrémentation 27a, une entrée de décrémentation 27b et une entrée de remise à zéro 27c.

L'entrée d'incrémentation 27a du compteur 27 est reliée à la sortie d'une porte ET 3O dont les entrées sont respectivement reliées à la sortie Q de la bascule 9 et à la sortie 2d du diviseur 2, qui est la sortie qui délivre le signal d'échantillonnage.

L'entrée de décrémentation 27b du compteur 27 est reliée à la sortie d'une porte ET 28 dont les entrées sont respectivement reliées à la sortie 2e du diviseur 2 et à la sortie d'une porte NON-ET 29. Les entrées de cette porte 29 sont respectivement reliées aux sorties 2f et 2g du diviseur 2.

L'entrée de remise à zéro 27c du compteur 27 est reliée à la sortie Q̅ de la bascule 1O.

On voit que, comme c'est le cas pour le compteur 8 de la figure 1, le contenu du compteur 27 est maintenu à zéro depuis la fin de chaque impulsion motrice jusqu'à l'instant t₁ qui suit le début de l'impulsion motrice suivante.

Depuis cet instant t₁, le contenu du compteur 27 est incrémenté d'une unité à chaque instant d'échantillonnage où la sortie Q de la bascule 1O est à l'état "1", c'est-à-dire où la bobine du moteur M est reliée à la source d'alimentation.

En outre, toujours depuis cet instant t₁, le contenu du compteur 27 est décrémenté par le signal produit par la sortie de la porte 28.

On voit facilement, à l'aide des diagrammes de la figure 8, que ce signal de décrémentation du compteur 27 a une fréquence moyenne égale aux trois-quarts de la fréquence du signal fourni par la sortie 2e du diviseur 2, soit 3ʹO72 Hz.

On voit donc que, depuis chaque instant t₁, le contenu du compteur 27 est un nombre qui est pratiquement égal, en permanence, au nombre N$\frac{\text{'}}{\text{x}}$ défini ci-dessus, et donc au terme entre parenthèses de l'équation (11) ci-dessus, et qu'il est donc également pratiquement proportionnel à la quantité d'énergie Eme₀ₓ.

Le fait que la fréquence moyenne du signal de décrémentation du compteur 27 soit égale, dans ce cas, à 3ʹO72 Hz et non à la valeur théorique de 3ʹO68,2 Hz introduit évidemment une erreur dans ce calcul de la quantité d'énergie Eme₀ₓ. Dans ce cas particulier, cette erreur est suffisamment faible pour pouvoir être négligée.

Il n'est pas toujours facile de produire à partir des signaux disponibles dans le circuit un signal de décrémentation du compteur 27 ayant une fréquence suffisamment proche de la fréquence théorique pour que l'erreur commise sur la mesure de la quantité d'énergie Eme₀ₓ soit négligeable. Dans un tel cas, il suffit de modifier la valeur du courant I_{ref} qui a été choisie, de manière que le coefficient p prenne une valeur pour laquelle la fréquence théorique du signal de décrémentation du compteur 27 soit égale, ou au moins presque égale, à la fréquence d'un signal pouvant être facilement produit à partir des signaux disponibles.

On a vu ci-dessus que, pour chaque valeur du couple résistant Tr qui s'oppose à la rotation du rotor pendant une impulsion motrice, le moteur doit fournir une quantité d'énergie mécanique Emm déterminée pour que son rotor fasse juste un pas en réponse à cette impulsion motrice. Pour que la consommation du moteur soit minimale, il faut donc interrompre chaque impulsion motrice à l'instant où la quantité d'énergie électrique Eme convertie en énergie mécanique par le moteur atteint cette valeur Emm.

On a également vu ci-dessus que, pendant chaque impulsion motrice, le temps T mis par la quantité d'énergie Eme pour atteindre la valeur d'une quantité d'énergie de référence E_{ref} prédéterminée dépend du couple résistant Tr qui s'oppose à la rotation du rotor, et qu'il existe une relation bien définie entre ce temps T et la durée optimale τ de l'impulsion motrice.

La figure 5 donne un exemple de cette relation qui dépend évidemment des caractéristiques du moteur et des éléments mobiles qu'il entraîne et qui peut être déterminée analytiquement et/ou par des essais.

Pour déterminer la durée optimale τ d'une impulsion motrice, il faut donc mesurer en permanence la quantité d'énergie électrique Eme convertie en énergie mécanique depuis le début de cette impulsion motrice, mesurer la durée T du laps de temps qui sépare le début de l'impulsion motrice de l'instant, désigné par t₂, où cette quantité d'énergie Eme atteint la valeur de la quantité d'énergie de référence E_{ref}, déterminer la durée optimale τ de l'impulsion motrice correspondant à cette durée T, et interrompre l'impulsion motrice lorsque sa durée devient égale à cette durée optimale τ.

On a vu ci-dessus que, en fait, le circuit de mesure de la quantité d'énergie Eme, dont des exemples ont été décrits, ne donne pas la valeur réelle de cette quantité d'énergie Eme, mais fournit un signal de mesure, analogique ou numérique, qui lui est proportionnel. En pratique, la durée T mentionnée ci-dessus est donc celle qui sépare le début de l'impulsion motrice de l'instant où ce signal de mesure atteint une valeur de référence proportionnelle à la quantité d'énergie de référence E_{ref}. Les rapports de proportionnalité entre la quantité d'énergie Eme et la valeur du signal de mesure d'une part, et entre la quantité d'énergie de référence E_{ref} et la valeur de référence d'autre part sont bien entendu égaux.

Dans le présent exemple où la consommation du moteur doit être aussi faible que possible, on choisit de préférence comme quantité d'énergie de référence E_{ref} la quantité d'énergie Emmₘᵢₙ que doit fournir le moteur pour que son rotor fasse juste un pas lorsque le couple résistant qu'il doit vaincre a sa valeur minimale Trₘᵢₙ.

On pourrait également choisir pour E_{ref} une valeur inférieure à celle de la quantité d'énergie Emmₘᵢₙ. Par contre, il ne serait pas judicieux de choisir pour E_{ref} une valeur supérieure à celle de la quantité d'énergie Emmₘᵢₙ, car la durée des impulsions motrices serait alors supérieure à la durée optimale chaque fois que le couple résistant Tr aurait sa valeur minimale Trₘᵢₙ.

L'instant t₂ défini ci-dessus est donc celui où le signal de mesure produit par le circuit de mesure de la quantité d'énergie Eme atteint la valeur correspondant à cette quantité d'énergie Emmₘᵢₙ.

La figure 1 représente également un exemple de circuit permettant de mesurer la durée T qui sépare le début d'une impulsion motrice de cet instant t₂.

On peut rappeler que, dans cette figure 1, le signal de mesure de la quantité d'énergie électrique Eme convertie en énergie mécanique par le moteur depuis le début d'une impulsion motrice est constitué par le contenu du compteur 8, c'est-à-dire par le nombre binaire formé par les états logiques "O" ou "1" des sorties de ce compteur 8.

Dans l'exemple de cette figure 1, la valeur du signal de mesure correspondant à l'énergie Emmₘᵢₙ prise comme référence est celle pour laquelle les sorties g, h, k et l du compteur 8 sont simultanément à l'état logique "1", les autres sorties de ce compteur 8 étant à l'état logique "O". Le nombre binaire représenté par cette combinaison d'états a une valeur, exprimée en notation décimale, de 4O8.

Le circuit permettant de mesurer la durée T comporte une porte NON-ET 19 dont les entrées sont reliées, chacune, à l'une des sorties g, h, k et l du compteur 8.

La sortie de cette porte 19 est reliée à l'entrée d'horloge CL d'une bascule 2O, de type D, dont l'entrée D est reliée en permanence au potentiel représentant l'état logique "1" et dont l'entrée R de remise à zéro est reliée à la sortie Q̅ de la bascule 1O.

La sortie Q de cette bascule 2O est reliée à l'entrée de commande CL d'un circuit de mémoire 22 dont les entrées sont reliées aux sorties d à k du diviseur 2.

Le circuit de mémoire 22 est d'un type bien connu. Il est agencé de manière que, lorsque son entrée de commande CL est à l'état "O", il soit "transparent", c'est-à-dire que l'état logique de ses sorties i à p soit identique, en permanence, à l'état logique de ses entrées a à h. Par contre, lorsque son entrée de commande CL est à l'état "1", ses sorties i à p sont bloquées dans l'état logique qu'elles avaient à l'instant où cette entrée CL a pris cet état "1".

Le circuit de mesure du temps T formé de la porte 19, de la bascule 2O et du circuit de mémoire 22 fonctionne de la manière suivante:
On a vu ci-dessus que, entre la fin d'une impulsion motrice et l'instant t₁ situé après le début de l'impulsion motrice suivante, la sortie Q̅ de la bascule 1O est à l'état "1". Pendant ce temps, la sortie Q de la bascule 2O est donc maintenue à l'état "O", et le circuit de mémoire 22 est transparent. En outre, le contenu du compteur 8 est maintenu à zéro.

A l'instant t₀ qui marque le début de chaque impulsion motrice, toutes les sorties du diviseur 2 sont à l'état logique "O". Après cet instant t₀ les états de ces sorties se modifient régulièrement, au rythme du signal produit par l'oscillateur 3, et ces états logiques forment ensemble un nombre binaire qui représente, à chaque instant, la durée qui s'est écoulée depuis l'instant t₀ immédiatement précédent.

A l'instant t₁ qui suit le début d'une impulsion motrice, la sortie Q̅ de la bascule 1O passe à l'état "O", et le contenu du compteur 8 commence à augmenter, de manière à représenter la quantité d'énergie électrique Eme convertie en énergie mécanique par le moteur.

Lorsque, à l'instant t₂, ce contenu du compteur 8 atteint la valeur de référence mentionnée ci-dessus, dans le présent exemple la valeur 4O8, la sortie de la porte 19 passe à l'état "O". En réponse à ce passage, la sortie Q de la bascule 2O passe à l'état "1". Depuis cet instant t₂, les sorties du circuit de mémoire 22 restent donc bloquées dans un état qui est celui que les sorties d à k du diviseur 2 avaient à cet instant t₂. Le nombre binaire formé par les états logiques des sorties i à p du circuit de mémoire 22 est donc une mesure de la durée T du laps de temps qui s'est écoulé entre le début de l'impulsion motrice et l'instant t₂ où la quantité d'énergie Eme a atteint la valeur de référence prédéterminée, dans cet exemple la valeur Emmₘᵢₙ.

Il faut noter que la porte 19 joue le rôle d'un comparateur numérique, puisqu'elle produit un signal lorsque le contenu du compteur 8 devient égal au nombre de référence, dans cet exemple 4O8. Elle pourrait donc être remplacée sans difficulté par un tel comparateur numérique dont les premières entrées seraient reliées aux sorties 8d à 8m du compteur 8, et dont les deuxièmes entrées seraient reliées en permanence aux potentiels représentant les états logiques "O" ou "1" de manière que la combinaison de ces états forme le nombre binaire voulu.

La figure 1 montre également un exemple de circuit destiné à déterminer la durée optimale τ de l'impulsion motrice en fonction de la durée T mesurée par le circuit décrit ci-dessus. Dans cet exemple, ce circuit comporte une simple mémoire morte 23, souvent appelée PROM, mot formé par les initiales de sa désignation en anglais (Programmable Read Only Memory).

Les entrées a à h de cette mémoire morte 23 sont reliées aux sorties i à p du circuit de mémoire 22, et elle est programmée de manière à matérialiser la relation entre le temps T mesuré par le circuit qui vient d'être décrit et la durée optimale τ de l'impulsion motrice. Cela signifie que pour chaque nombre binaire formé, après chaque instant t₂, par les états logiques des sorties i à p du circuit de mémoire 22, c'est-à-dire pour chaque valeur particulière du temps T, les sorties i à p de la mémoire morte 23 présentent des états logiques formant un deuxième nombre binaire qui représente la durée optimale τ correspondant à ce temps T.

La figure 1 représente également un exemple de circuit permettant d'interrompre l'impulsion motrice lorsque sa durée devient égale à la durée optimale τ déterminée à l'aide de la mémoire morte 23.

Ce circuit comporte, dans cet exemple, un comparateur numérique 24 dont les premières entrées a à h sont reliées aux sorties d à k du diviseur 2, et dont les deuxièmes entrées aʹ à hʹ sont reliées aux sorties i à p de la mémoire morte 23. La sortie s du comparateur 24 est normalement à l'état logique "O", et elle ne prend l'état "1" que si le nombre binaire formé par les états logiques de ses entrées a à h est égal au nombre binaire formé par les états logiques de ses entrées aʹ à hʹ.

Cette sortie s du comparateur 24 est reliée à une première entrée d'une porte ET 25 dont la deuxième entrée est reliée à la sortie Q de la bascule 2O par l'intermédiaire d'un circuit retardateur 26 dont le rôle sera décrit plus loin. La sortie 25a de la porte 25 est reliée à l'entrée 1c du circuit formateur 1 et à l'entrée R de remise à zéro de la bascule 1O.

On a vu ci-dessus que, pendant chaque impulsion motrice, les sorties i à p de la mémoire morte 23 présentent, après l'instant t₂, des états logiques qui forment un nombre binaire correspondant à la durée optimale τ de cette impulsion motrice. Après cet instant t₂, le nombre binaire formé par les états logiques des sorties d à k du diviseur 2 continue à croître. Lorsque ce nombre binaire devient égal à celui qui est formé par les états logiques des sorties i à p de la mémoire morte 23, c'est-à-dire à l'instant tₙ où la durée de l'impulsion motrice devient égale à la durée optimale τ, la sortie s du comparateur 24 passe à l'état "1". La sortie du circuit retardateur 26 étant également à l'état "1" à cet instant, la sortie 25a de la porte 25, et donc l'entrée 1c du circuit formateur 1 et l'entrée R de remise à zéro de la bascule 1O, passent également à l'état "1".

Par conséquent, le circuit formateur 1 interrompt l'impulsion motrice, et le contenu du compteur 8 est remis à zéro.

Cette situation reste inchangée jusqu'à l'instant t₀ suivant, où tout le processus décrit ci-dessus recommence.

Il peut arriver que, juste après l'instant t₂, les sorties i à p de la mémoire morte 23 prennent, pendant un temps très court, un état logique différent de leur état définitif. Le circuit retardateur 26, qui comporte dans le présent exemple deux inverseurs et un condensateur reliés de la manière représentée, est destiné à empêcher qu'un état "1" qui apparaîtrait éventuellement à la sortie s du comparateur 24 pendant ce temps ne provoque l'interruption prématurée de l'impulsion motrice.

En résumé, on voit que chaque impulsion motrice produite par le circuit de la figure 1 a une durée qui est égale à la durée optimale τ correspondant au couple résistant Tr qui est effectivement appliqué au rotor pendant cette impulsion motrice.

Toutes autres choses étant égales, le procédé selon l'invention mis en oeuvre par le circuit de la figure 1, par exemple, est donc celui qui permet de commander le moteur avec la consommation d'énergie électrique la plus faible.

Cet avantage est dû au fait que la grandeur physique qui sert de base à la détermination de la durée de chaque impulsion motrice est la quantité d'énergie électrique convertie en énergie mécanique par le moteur, dont la variation en fonction du temps est directement liée à la valeur du couple résistant que doit vaincre le rotor du moteur pendant cette impulsion motrice.

Dans les cas où, comme dans le cas de la figure 1, le moteur est commandé de manière que le courant iₘ passant dans sa bobine pendant une impulsion motrice soit sensiblement constant et égal une valeur I_{ref} entre les instants t₁ et tₙ, la quantité totale d'énergie électrique Ep fournie par la source d'alimentation pendant cette impulsion motrice dépend évidemment de cette valeur I_{ref}.

La figure 3 montre un exemple de l'allure de cette dépendance pour quatre couples résistants différents Trₘᵢₙ, Tr1, Tr2 et Trₘₐₓ.

On voit sur cette figure 3 que, pour chaque valeur du couple résistant, il existe une valeur I_{ref} pour laquelle cette quantité d'énergie Ep est minimale.

La figure 3 montre également que cette valeur I_{ref} pour laquelle la quantité d'énergie Ep est minimale augmente avec la valeur du couple résistant Tr.

En outre, on voit sur cette figure 3 que si l'on choisit pour I_{ref} la valeur Iₘᵢₙ correspondant à la quantité minimale d'énergie Ep que doit fournir la source d'alimentation du moteur lorsque le couple résistant Tr a sa valeur Trₘᵢₙ, cette quantité d'énergie Ep augmente très rapidement avec l'augmentation du couple résistant Tr. Cette quantité d'énergie Ep peut même devenir infinie lorsque le couple résistant Tr s'approche de sa valeur maximale Trₘₐₓ. Cela signifie que le moteur n'est plus capable, dans ce cas, de convertir suffisamment d'énergie électrique en énergie mécanique pour faire tourner le rotor ou, en d'autres termes, que la durée optimale τ de l'impulsion motrice devrait être infinie, comme cela est visible sur la figure 4.

Il est donc judicieux de choisir pour le courant de référence I_{ref} une valeur supérieure à la valeur Iₘᵢₙ mentionnée ci-dessus et inférieure ou égale à la valeur Iₘₐₓ qui est celle pour laquelle la quantité d'énergie Ep est minimale lorsque le couple résistant Tr a sa valeur maximale Trₘₐₓ. Cette valeur I_{ref} est de préférence choisie de manière que, quel que soit le couple résistant Tr, la quantité d'énergie Ep effectivement fournie par la source ne soit que légèrement supérieure à la quantité d'énergie Ep minimale correspondant à ce couple Tr. La valeur I_{c} indiquée dans la figure 3 remplit cette condition.

Des considérations semblables aux précédentes peuvent être faites dans les cas où le moteur est commandé de manière que la tension qui lui est appliquée soit constante pendant chaque impulsion motrice, c'est-à-dire que, dans un tel cas, il existe une valeur optimale de cette tension pour laquelle la quantité d'énergie Ep fournie par la source d'alimentation est minimale.

Mais cette source d'alimentation est généralement constituée par une pile dont la tension ne peut pas être choisie librement.

Il faudrait donc prévoir un circuit produisant cette tension optimale à partir de la tension de la source d'alimentation. Or un tel circuit consomme lui-même une quantité d'énergie électrique non négligeable. Il en résulte que, globalement, la consommation d'un moteur alimenté par cette tension optimale n'est pas sensiblement plus faible que la consommation du même moteur alimenté directement par la tension de la source d'alimentation.

Dans les exemples décrits ci-dessus, la mesure de la quantité d'énergie électrique Eme convertie en énergie mécanique par le moteur pendant une impulsion motrice est utilisée pour déterminer la durée de cette impulsion motrice.

Cette mesure peut également être utilisée pour déterminer si le rotor tourne correctement ou non en réponse cette impulsion motrice.

On a vu en effet ci-dessus que le temps T mis par la quantité d'énergie Eme pour atteindre la valeur de référence E_{ref} est une mesure de la valeur du couple résistant Tr appliqué au rotor. Lorsque ce couple Tr a sa valeur maximale Trₘₐₓ, ce temps T a donc également une valeur maximale Tₘₐₓ, qui dépend bien entendu des caractéristiques du moteur et de la charge qu'il entraîne.

Il en découle que si, pour une raison quelconque, le couple résistant Tr appliqué au rotor pendant une impulsion motrice a une valeur supérieure à sa valeur maximale Trₘₐₓ, la quantité d'énergie Eme n'atteint pas la valeur de référence E_{ref} avant que le temps Tₘₐₓ ne soit écoulé.

Il en est de même si, toujours pour une raison quelconque, la polarité de l'impulsion motrice ne correspond pas à la position angulaire qu'occupe le rotor au début de cette impulsion motrice, et que, par conséquent, cette dernière ne peut pas faire tourner ce rotor, indépendamment de la valeur du couple résistant Tr.

Il est donc possible de détecter si le rotor tourne correctement ou non en réponse une impulsion motrice en déterminant à un instant de détection t_{d} séparé du début de cette impulsion motrice par une durée au moins égale à Tₘₐₓ si la quantité d'énergie Eme a atteint la valeur de référence ou non.

La figure 9 montre le schéma d'un exemple de circuit qui réalise cette détection dans un cas où le temps Tₘₐₓ a une durée de 11 millisecondes environ.

Ce circuit comporte dans ce cas une bascule 41 de type D et une porte ET 42.

L'entrée d'horloge CL de la bascule 41 est reliée à la sortie 2a du diviseur 2 de la figure 1, son entrée D est reliée en permanence au potentiel qui représente l'état logique "1", et son entrée R de remise à zéro est reliée à la sortie Q de la bascule 2O de la figure 1. Les entrées de la porte 42 sont respectivement reliées à la sortie Q de cette bascule 41 et aux sorties 2j et 2k du diviseur 2 de la figure 1.

On voit facilement, à l'aide des diagrammes des figures 10a et 10b, que la sortie Q de la bascule 41 passe à l'état "1" à chaque instant t₀. En outre, on voit que, après chaque instant t₀, l'une au moins des sorties 2j et 2k du diviseur 2 est à l'état "O" pendant une période et demi du signal produit par la sortie 2j du diviseur 2, soit pendant 11,7 millisecondes. Dans cet exemple, l'instant situé à la fin de cette période de 11,7 millisecondes où le signal à 128 Hz produit par la sortie 2j du diviseur 2 passe à l'état "1" est l'instant de détection t_{d} mentionné ci-dessus. La sortie 42a de la porte 42 est donc maintenue à l'état "O" jusqu'à cet instant t_{d}, indépendamment de l'état de la sortie Q de la bascule 41.

Si le rotor du moteur tourne correctement en réponse à une impulsion motrice commençant à un instant t₀, la quantité d'énergie Eme atteint la valeur de référence E_{ref} à un instant t₂ situé moins de 11 millisecondes après cet instant t₀, c'est-à-dire avant l'instant t_{d}. A cet instant t₂, la sortie Q de la bascule 2O passe à l'état "1", comme cela a été montré ci-dessus, et la sortie Q de la bascule 41 repasse donc à l'état "O" et y reste jusqu'au début de l'impulsion motrice suivante. La sortie 42a de la porte 42 reste donc également à l'état "O". Cette situation est illustrée par la figure 10a.

Si par contre le rotor ne tourne pas correctement en réponse à une impulsion motrice, la quantité d'énergie Eme n'a pas encore atteint la valeur de référence E_{ref} à l'instant t_{d}. La sortie Q de la bascule 2O est donc encore à l'état "O", et la sortie Q de la bascule 41 est encore à l'état "1". Il en résulte que la sortie 42a de la porte 42 passe à l'état "1" à cet instant t_{d}. Cet état "1" constitue le signal de détection de la non-rotation du rotor. Cette situation est illustrée par la figure 10b.

Un circuit tel que celui qui est représenté à la figure 9 est évidemment particulièrement bien adapté pour détecter la rotation ou la non-rotation du rotor d'un moteur commandé par des impulsions motrices dont la durée est ajustée en dépendance de la quantité d'énergie électrique Eme convertie en énergie mécanique pendant ces impulsions motrices, puisque les moyens de mesure de cette quantité d'énergie Eme sont déjà compris dans le circuit produisant ces impulsions motrices.

Il faut cependant noter que cette détection de la rotation ou de la non-rotation du rotor peut également être réalisée quelle que soit la manière dont ces impulsions motrices sont produites.

Ainsi, il est par exemple tout à fait possible de concevoir un circuit de commande d'un moteur pas à pas comportant un formateur produisant des impulsions motrices ayant une première durée fixe, relativement courte, ou une deuxième durée, plus longue que la première, selon qu'un signal de détection indique que le rotor tourne correctement ou non en réponse aux impulsions motrices de courte durée.

Ce signal de détection pourrait être produit par un circuit comportant des moyens de mesure de la quantité d'énergie Eme tels que ceux qui sont formés par les éléments 5 à 15 de la figure 1, des moyens de détermination de l'instant où cette quantité d'énergie Eme atteint une valeur de référence E_{ref} tels que ceux qui sont formés par les éléments 19 et 2O de cette figure 1, et des moyens de détection de la rotation ou de la non-rotation du rotor tels que ceux qui sont formés par les éléments 41 et 42 de la figure 9.

La mesure de la quantité d'énergie Eme peut également être utilisée dans un circuit produisant des impulsions motrices pendant lesquelles la quantité d'énergie mécanique fournie par le moteur a une valeur fixe et prédéterminée.

Un tel circuit ne sera pas représenté ici, car il peut être très semblable à celui de la figure 1. Il suffit en effet de remplacer dans celui-ci la porte 19 par une porte du même genre mais dont les entrées sont reliées aux sorties du compteur 8 qui sont à l'état "1" lorsque la quantité d'énergie Eme est égale à cette quantité d'énergie mécanique de valeur prédéterminée. En outre, les éléments 22 à 26 du circuit de la figure 1 peuvent être supprimés, la sortie Q de la bascule 2O étant alors reliée directement l'entrée 1c du circuit formateur 1.

On voit facilement que, avec un tel circuit, chaque impulsion motrice est interrompue dès que la quantité d'énergie Eme devient égale à la valeur prédéterminée. La quantité d'énergie mécanique fournie par le moteur pendant ces impulsions motrices est donc constante.

Ces dernières impulsions motrices peuvent avantageusement remplacer les impulsions de rattrapage de durée fixe qui sont produites par certains circuits de commande connus lorsque le rotor du moteur ne tourne pas correctement en réponse à une des impulsions courtes qu'ils produisent normalement.

Dans un tel cas, la valeur prédéterminée mentionnée ci-dessus est évidemment de préférence celle de la quantité d'énergie mécanique Emmₘₐₓ que doit fournir le moteur lorsque le couple résistant Tr appliqué à son rotor a sa valeur maximale Trₘₐₓ.

Le fait que la quantité d'énergie mécanique Emm fournie par le moteur pendant ces impulsions a une valeur fixe a comme avantage qu'elles ne provoquent jamais une rotation du rotor de plus d'un pas, contrairement à ce qui peut se passer avec les impulsions de rattrapage de durée fixe produites par les circuits de commande connus.

Un circuit combinant de la manière évoquée ci-dessus la production d'impulsions motrices de durée fixe et relativement courte et la production d'impulsions de rattrapage pendant lesquelles la quantité d'énergie mécanique fournie par le moteur est constante et prédéterminée ne sera pas décrit ici car sa réalisation est à la portée de l'homme du métier.

Il faut encore noter que la présente invention n'est pas limitée à la commande de moteurs pas à pas tels qu'ils sont couramment utilisés dans les pièces d'horlogerie électroniques, c'est-à-dire qui comprennent un rotor comportant un aimant permanent bipolaire disposé dans une ouverture sensiblement cylindrique ménagée dans un stator portant une bobine, mais qu'elle peut être utilisée pour commander des moteurs pas à pas de n'importe quel genre, par exemple des moteurs dont le rotor comporte un aimant permanent multipolaire et/ou dont le stator porte deux ou plusieurs bobines.

## Revendications

1. Procédé de commande d'un moteur pas à pas (M) comprenant une bobine et un rotor couplé magnétiquement à ladite bobine, ledit procédé comportant l'application à ladite bobine d'une impulsion motrice chaque fois que ledit rotor doit tourner d'un pas, la mesure de la quantité d'énergie électrique (Eme) convertie en énergie mécanique par le moteur depuis le début de ladite impulsion motrice, la comparaison entre ladite quantité d'énergie électrique (Eme) et une valeur de référence d'énergie (E_{ref}) et l'interruption de ladite impulsion motrice en dépendance de ladite comparaison, caractérisé par le fait que ladite valeur de référence d'énergie (E_{ref}) est sensiblement égale à la quantité d'énergie mécanique (Emmₘᵢₙ) que ledit moteur (M) doit fournir pour que ledit rotor tourne juste d'un pas lorsque le couple résistant (Tr) qui lui est appliqué a sa valeur minimale (Trₘᵢₙ), et que ladite interruption comporte la mesure du temps (T) mis par ladite quantité d'énergie électrique pour atteindre ladite valeur de référence d'énergie (E_{ref}) et la détermination de la durée optimale (τ) de l'impulsion motrice en fonction dudit temps (T), ladite impulsion motrice étant interrompue à la fin de ladite durée optimale (τ).

2. Procédé selon la revendication 1, caractérisé par le fait qu'il comporte en outre la production d'un signal de détection de la non-rotation dudit rotor lorsque ladite quantité d'énergie électrique (Eme) n'atteint pas ladite valeur de référence d'énergie (E_{ref}) après un temps déterminé.

3. Procédé selon la revendication 1, caractérisé par le fait que ladite mesure de ladite quantité d'énergie électrique (Eme) comporte le calcul de la première expression suivante: dans laquelle:
- t₀ et tₓ sont respectivement l'instant de début de l'impulsion motrice et un instant quelconque situé après l'instant t₀;
- Eme₀ₓ est ladite quantité d'énergie électrique (Eme) convertie en énergie mécanique entre les instants t₀ et tₓ;
- U est la tension de la source d'alimentation du moteur (M);
- iₛ(t) est le courant débité par cette source d'alimentation;
- iₘ(t) est le courant circulant dans la bobine du moteur (M); et
- R et L sont respectivement la résistance et l'inductance de cette bobine.

4. Procédé selon la revendication 3, caractérisé par le fait qu'il comporte en outre la production d'un signal d'échantillonnage périodique définissant une pluralité d'instants d'échantillonnage, deux instants d'échantillonnage consécutifs étant séparés par une période égale à la période dudit signal d'échantillonnage, l'asservissement du courant (iₘ) circulant dans ladite bobine pendant ladite impulsion motrice à une valeur de référence de courant (I_{ref}) comprenant la connexion de ladite bobine à ladite source à chaque instant d'échantillonnage où ledit courant (iₘ) circulant dans ladite bobine est inférieur à ladite valeur de référence de courant (I_{ref}) et la déconnexion de ladite bobine de ladite source et la mise en court-circuit de ladite bobine à chaque instant d'échantillonnage où ledit courant (iₘ) circulant est supérieur à ladite valeur de référence de courant (I_{ref}), ladite première expression se réduisant alors à la deuxième expression suivante: dans laquelle:
- △ est la durée de la période dudit signal d'échantillonnage.
- C1ₓ est un premier nombre égal au nombre d'instants d'échantillonnage où ledit courant (iₘ) circulant dans ladite bobine est supérieur à ladite valeur de référence de courant (I_{ref}) qui sont situés entre l'instant t₀ et l'instant tₓ; et
- C2ₓ est un second nombre égal au nombre total d'instants d'échantillonnage situés entre l'instant t₀ et l'instant tₓ.

5. Procédé selon la revendication 4, caractérisé par le fait que le calcul de ladite deuxième expression comporte le calcul d'un troisième nombre (Nₓ) selon la formule suivante:
${\text{N}}_{\text{x}} {\text{= p.C1}}_{\text{x}} {\text{- C2}}_{\text{x}}$
dans laquelle:
- Nₓ est ledit troisième nombre; et
- p est un facteur constant égal à
ledit troisième nombre (Nₓ) étant proportionnel à ladite quantité d'énergie Eme₀ₓ.

6. Procédé selon la revendication 4, caractérisé par le fait que le calcul de ladite deuxième expression comporte le calcul d'un troisième nombre (N$\frac{\text{'}}{\text{x}}$) selon la formule suivante:
N$\frac{\text{'}}{\text{x}}$ = C1ₓ - $\frac{\text{1}}{\text{p}}$ . C2ₓ
dans laquelle:
- N$\frac{\text{'}}{\text{x}}$ est ledit troisième nombre; et
- p est un facteur constant égal à
ledit troisième nombre (N$\frac{\text{'}}{\text{x}}$) étant proportionnel à ladite quantité d'énergie Eme₀ₓ.

7. Dispositif pour la mise en oeuvre du procédé selon la revendication 1, comprenant des moyens (1) pour produire ladite impulsion motrice, des moyens (8, 10 à 15; 10, 27 à 30) pour produire un signal de mesure de la quantité d'énergie électrique (Eme) convertie en énergie mécanique par ledit moteur depuis le début de ladite impulsion motrice, des moyens (19) répondant audit signal de mesure pour produire un signal de comparaison entre ladite quantité d'énergie électrique (Eme) et une valeur de référence d'énergie (E_{ref}) et des moyens (20, 22 à 25; 20) pour produire un signal d'interruption de ladite impulsion motrice en dépendance dudit signal de comparaison, caractérisé par le fait que ladite valeur de référence d'énergie (E_{ref}) est sensiblement égale à la quantité d'énergie mécanique (Emmₘᵢₙ) que ledit moteur doit fournir pour que ledit rotor tourne juste d'un pas en réponse à ladite impulsion motrice lorsque le couple résistant (Tr) appliqué audit rotor a sa valeur minimale (Trₘᵢₙ), et que lesdits moyens (20, 22 à 25; 20) pour produire un signal d'interruption comportent des moyens (20, 22) pour mesurer le temps (T) mis par ladite énergie électrique (Eme) pour atteindre ladite valeur de référence d'énergie (E_{ref}), des moyens (23) pour déterminer la durée optimale (τ) de ladite impulsion motrice en fonction dudit temps (T), et des moyens (24, 25) pour produire ledit signal d'interruption à la fin de ladite durée optimale (τ).

8. Dispositif selon la revendication 7, caractérisé par le fait qu'il comporte en outre des moyens (41, 42) pour produire un signal de détection de la non-rotation dudit rotor lorsque ladite quantité d'énergie électrique (Eme) n'atteint pas ladite valeur de référence d'énergie (E_{ref}) après un temps déterminé.

9. Dispositif selon la revendication 7, caractérisé par le fait que lesdits moyens (8, 10 à 15; 10, 27 à 30) pour produire un signal de mesure de ladite quantité d'énergie électrique (Eme) sont agencés de manière à calculer la première expression suivante: dans laquelle:
- t₀ et tₓ sont respectivement l'instant de début de l'impulsion motrice et un instant quelconque situé après l'instant t₀;
- Eme₀ₓ est ladite quantité d'énergie électrique (Eme) convertie en énergie mécanique entre les instants t₀ et tₓ;
- U est la tension de la source d'alimentation du moteur (M);
- iₛ (t) est le courant débité par cette source d'alimentation;
- iₘ (t) est le courant circulant dans la bobine du moteur (M); et
- R et L sont respectivement la résistance et l'inductance de cette bobine.

10. Dispositif selon la revendication 9, caractérisé par le fait que lesdits moyens (1) pour produire une impulsion motrice sont agencés de manière à répondre, pendant ladite impulsion motrice, à un premier état d'un signal de contrôle pour relier ladite source d'alimentation à ladite bobine et à un deuxième état dudit signal de contrôle pour déconnecter ladite source de ladite bobine et pour mettre ladite bobine en court-circuit, par le fait qu'il comporte en outre des moyens (2d) pour produire un signal d'échantillonnage périodique définissant une pluralité d'instants d'échantillonnage séparés les uns des autres par des périodes égales à la période dudit signal d'échantillonnage, des moyens (5 à 7, 9) répondant audit signal d'échantillonnage pour produire ledit signal de contrôle avec ledit premier ou ledit second état selon que, à l'un desdits instants d'échantillonnage, le courant (iₘ) circulant dans ladite bobine est inférieur ou supérieur à une valeur de référence de courant (I_{ref}), ledit courant (iₘ) étant ainsi asservi à ladite valeur de référence de courant (I_{ref}) et ladite première expression se réduisant alors à la deuxième expression suivante: dans laquelle:
- △ est la durée de la période dudit signal d'échantillonnage.
- C1ₓ est un premier nombre égal au nombre d'instants d'échantillonnage où ledit courant (iₘ) circulant dans ladite bobine est supérieur à ladite valeur de référence de courant (I_{ref}) qui sont situés entre l'instant t₀ et l'instant tₓ; et
- C2ₓ est un second nombre égal au nombre total d'instants d'échantillonnage situés entre l'instant t₀ et l'instant t_{x.}

11. Dispositif selon la revendication 10, caractérisé par le fait que lesdits moyens (8, 10 à 15; 10, 27 à 30) pour produire un signal de mesure de ladite quantité d'énergie électrique (Eme) comportent des moyens (11 à 15) répondant audit signal d'échantillonnage et audit signal de contrôle pour produire (p-1) impulsions d'incrémentation, avec à chaque instant d'échantillonnage où ledit signal de contrôle est dans son premier état et pour produire une impulsion de décrémentation à chaque instant d'échantillonnage où ledit signal de contrôle est dans son deuxième état, et des moyens de comptage (8) répondant auxdites impulsions d'incrémentation et auxdites impulsions de décrémentation pour produire ledit signal de mesure de ladite quantité d'énergie électrique (Eme).

12. Dispositif selon la revendication 10, caractérisé par le fait que lesdits moyens (8, 10 à 15; 10, 27 à 30) pour produire un signal de mesure de ladite quantité d'énergie électrique (Eme) comportent des moyens (28 à 30) répondant audit signal d'échantillonnage et audit signal de contrôle pour produire une impulsion d'incrémentation à chaque instant d'échantillonnage où ledit signal de contrôle est dans son premier état et pour produire des impulsions de décrémentation périodiques ayant une période égale à p fois la période dudit signal d'échantillonnage, avec et des moyens de comptage (27) répondant auxdites impulsions d'incrémentation et auxdites impulsions de décrémentation pour produire ledit signal de mesure de ladite quantité d'énergie électrique (Eme).

## Claims

1. Method of controlling a stepping motor (M) comprising a winding and a rotor magnetically coupled to said winding, said method including the application of a driving pulse to said winding each time that said rotor is to advance through a step, the measurement of the quantity of electrical energy (Eme) converted by the motor into mechanical energy from the beginning of said driving pulse, the comparison of said quantity of electrical energy (Eme) with a reference value of energy (E_{ref}) and the interruption of said driving pulse in dependence on said comparison, characterized by the fact that said reference value of energy (E_{ref}) is substantially equal to the quantity of mechanical energy (Emmₘᵢₙ) which said motor (M) must provide in order that said rotor turns through just one step when the resistant torque (Tr) applied thereto is of minimum value (Trₘᵢₙ) and that said interruption includes the measurement of the time (T) required for said quantity of electrical energy to attain said reference value of energy (E_{ref}) and the determination of the optimum duration (τ) of the driving pulse as a function of said time (T), said driving pulse being interrupted at the end of said optimum duration (τ).

2. Method according to claim 1, characterized by the fact that it further includes the generation of a signal of detection of the non-rotation of said rotor when said quantity of electrical energy (Eme) fails to attain said reference value of energy (E_{ref}) over a predetermined time interval.

3. Method according to claim 1, characterized by the fact that said measurement of said quantity of electrical energy (Eme) includes the calculation of the following first expression : in which
- t₀ and tₓ are respectively the instant at which the driving pulse begins and any instant whatever following the instant t₀;
- Eme₀ₓ is said quantity of electrical energy (Eme) converted into mechanical energy between the instants t₀ and tₓ;
- U is the voltage of the motor (M) supply source;
- iₛ(t) is the current supplied by that supply source;
- iₘ(t) is the current circulating in the motor (M) winding; and
- R and L are respectively the resistance and inductance of said winding.

4. Method according to claim 3, characterized by the fact that it further includes the production of a periodic sampling signal defining a plurality of sampling instants, two consecutive sampling instants being separated by a period equal to the period of said sampling signal, the slaving of the current (iₘ) circulating in said winding during said driving pulse to a reference value of current (I_{ref}) comprising the connection of said winding to said source at each sampling instant when said current (iₘ) circulating in said winding is less than said reference value of current (I_{ref}) and the disconnection of said winding from said source and the short circuiting of said winding at each sampling instant when said circulating current (iₘ) is greater than said reference value of current (I_{ref}), said first expression being then reduced to the following second expression : in which
- △ is the duration of the period of said sampling signal;
- C1ₓ is a first number equal to the number of sampling instants when said current (iₘ) circulating in said winding is greater than said reference value of current (I_{ref}) which are situated between the instant t₀ and the instant tₓ; and
- C2ₓ is a second number equal to the total number of sampling instants between the instant t₀ and the instant tₓ.

5. Method according to claim 4, characterized by the fact that the calculation of said second expression includes the calculation of a third number (Nₓ) in accordance with the following formula :
${\text{N}}_{\text{x}} {\text{= p · C1x - C2}}_{\text{x}}$
in which
- Nₓ is said third number; and
- p is a constant factor equal to
said third number (Nₓ) being proportional to said quantity of energy Eme₀ₓ.

6. Method according to claim 4, characterized by the fact that the calculation of said second expression includes the calculation of a third number (N$\frac{\text{'}}{\text{x}}$) in accordance with the following formula :
N$\frac{\text{'}}{\text{x}}$ = C1ₓ - $\frac{\text{1}}{\text{p}}$ · C2ₓ
in which
- N$\frac{\text{'}}{\text{x}}$ is said third number; and
- p is a constant factor equal to
said third number (N$\frac{\text{'}}{\text{x}}$) being proportional to said quantity of energy Eme₀ₓ.

7. Arrangement for applying the method according to claim 1, comprising means (1) for producing said driving pulse, means (8, 10 to 15; 10, 27 to 30) for producing a signal indicative of the quantity of electrical energy (Eme) converted into mechanical energy by said motor from the beginning of said driving pulse, means (19) responsive to said indicating signal for producing a comparison between said quantity of electrical energy (Eme) and a reference value of energy (E_{ref}), and means (20, 22 to 25; 20) for producing an interruption signal for said driving pulse in dependence on said comparison signal, characterized by the fact that said reference value of energy (E_{ref}) is substantially equal to the quantity of mechanical energy (Emmₘᵢₙ) which said motor must provide in order that said rotor turns through just one step in response to said driving pulse when the resistant torque (Tr) applied to said rotor is of minimum value (Trₘᵢₙ), and that said means (20, 22 to 25; 2O) for producing an interruption signal include means (20, 22) for measuring the time (T) required for said electrical energy (Eme) to attain said reference value of energy (E_{ref}) means (23) for determining the optimum duration (τ) of said driving pulse as a function of said time (T), and means (24, 25) for producing said interruption signal at the end of said optimum duration (τ).

8. Arrangement according to claim 7, characterized by the fact that it further includes means (41, 42) for producing a signal of detection of the non-rotation of said rotor when said quantity of electrical energy (Eme) fails to attain said reference value of energy (E_{ref}) over a predetermined time interval.

9. Arrangement according to claim 7, characterized by the fact that said means (8, 10 to 15; 10, 27 to 30) for producing a signal indicative of the quantity of electrical energy (Eme) are arranged to calculate the following first expression : in which
- t₀ and tₓ are respectively the instant at which the driving pulse begins and any instant whatsoever following the instant t₀;
- Eme₀ₓ is said quantity of electrical energy (Eme) converted into mechanical energy between the instants t₀ and tₓ;
- U is the voltage of the motor (M) supply source;
- iₛ(t) is the current supplied by that supply source;
- iₘ(t) is the current circulating in the motor (M) winding; and
- R and L are respectively the resistance and inductance of said winding.

10. Arrangement according to claim 9, characterized by the fact that said means (1) for producing a driving pulse are arranged to respond, during said driving pulse, to a first state of a checking signal for connecting said supply source to said winding and to a second state of said checking signal for disconnecting said source from said winding and for short-circuiting said winding, by the fact that it further comprises means (2d) for producing a periodic sampling signal defining a plurality of sampling instants separated from one another by periods equal to the period of said sampling signal, means (5 to 7, 9) responsive to said sampling signal for producing said checking signal in its first or second state depending on whether, at one of said sampling instants, the current (iₘ) circulating in said winding is less or greater than a reference value of current (I_{ref}), said current (iₘ) thus being slaved to said reference value of current (I_{ref}) and said first expression being then reduced to the following second expression : in which
- △ is the duration of the period of said sampling signal;
- C1ₓ is a first number equal to the number of sampling instants when said current (iₘ) circulating in said winding is greater than said reference value of current (I_{ref}) which are situated between the instant t₀ and the instant tₓ; and
- C2ₓ is a second number equal to the total number of sampling instants between the instant t₀ and the instant tₓ.

11. Arrangement according to claim 10, characterized by the fact that said means (8, 10 to 15; 10, 27 to 30) for producing a signal indicative of said quantity of electrical energy (Eme) include means (11 to 15) responsive to said sampling signal and to said checking signal for producing (p-1) incrementing pulses wherein at each sampling instant when said checking signal is in its first state and for producing a decrementing pulse at each sampling instant when said checking signal is in its second state, and counting means (8) responsive to said incrementing pulses and to said decrementing pulses for producing said signal indicative of said quantity of electrical energy (Eme).

12. Arrangement according to claim 10, characterized by the fact that said means (8, 10 to 15; 10, 27 to 30) for producing a signal indicative of said quantity of electrical energy (Eme) include means (28 to 30) responsive to said sampling signal and to said checking signal for producing an incrementing pulse at each sampling instant when said checking signal is in its first state and for producing periodic decrementing pulses having a period equal to p times the period of said sampling signal, with and counting means (27) responsive to said incrementing pulses and to said decrementing pulses for producing said signal indicative of said quantity of electrical energy (Eme).

## Patentansprüche

1. Verfahren zum Ansteuern eines Schrittmotors (M) mit einer Spule und einem mit der Spule magnetisch gekoppelten Rotor, welches Verfahren umfaßt das Anlegen eines Antriebsimpulses an die Spule immer dann, wenn der Rotor um einen Schritt drehen soll, das Messen der Quantität an Elektrischer Energie (Eme), die von dem Motor seit Beginn des Antriebsimpulses in mechanische Energie umgesetzt wurde, das Vergleichen der genannten Quantität an elektrischer Energie (Eme) und eines Energiereferenzwertes (E_{ref}) und das Unterbrechen des Antriebsimpulses in Abhängigkeit von diesem Vergleich, dadurch gekennzeichnet, daß der genannte Energiereferenzwert (E_{ref}) im wesentlichen gleich ist der Quantität an mechanischer Energie (Emmₘᵢₙ), die der Motor (M) aufbringen muß, damit sich der Rotor, wenn das von ihm zu überwindende Bremsmoment (Tr) seinen Minimalwert (Trₘᵢₙ) hat, gerade um einen Schritt dreht, und daß das Unterbrechen das Messen der Zeit (T) umfaßt, die erforderlich ist, daß die genannte Quantität an elektrischer Energie den Energiereferenzwert (E_{ref}) erreicht, sowie das Bestimmen der optimalen Dauer (τ) des Antriebsimpulses in Funktion der genannten Zeit (T), wobei der Antriebsimpuls am Ende der genannten optimalen Dauer (τ) unterbrochen wird.

2. Verfahren nach Anspruch 1, dadurch gekennzeichnet, daß es ferner das Erzeugen eines Detektionssignals der Nicht-Drehung des Rotors umfaßt, wenn die genannte Quantität an elektrischer Energie (Eme) nach einer vorgegebenen Zeit den Energiereferenzwert (E_{ref}) nicht erreicht.

3. Verfahren nach Anspruch 1, dadurch gekennzeichnet, daß das Messen der Quantität an elektrischer Energie (Eme) das Berechnen der folgenden ersten Beziehung umfaßt: worin:
- t₀ und tₓ der Zeitpunkt des Antriebsimpulsbeginns bzw. irgendein Zeitpunkt nach dem Zeitpunkt t₀ sind,
- Eme₀ₓ die zwischen den Zeitpunkten t₀ und tₓ in mechanische Energie umgesetzte Quantität an elektrischer Energie (Eme) ist,
- U die Spannung der Speisequelle des Motors (M) ist,
- iₛ(t) der von dieser Speisequelle abgegebene Strom ist,
- iₘ(t) der in der Spule des Motors (M) fließende Strom ist, und
- R bzw. L der Widerstand bzw. die Induktivität dieser Spule sind.

4. Verfahren nach Anspruch 3, dadurch gekennzeichnet, daß es ferner umfaßt das Erzeugen eines eine Mehrzahl von Abtastzeitpunkten definierenden periodischen Abtastsignals, wobei zwei aufeinanderfolgende Abtastzeitpunkte durch eine Periode getrennt sind gleich der Periode des Abtastsignals, das Regeln des in der Spule während des Antriebsimpulses fließenden Stromes (iₘ) auf einen Stromreferenzwert (I_{ref}) unter Anschließen der Spule an die Quelle zu jedem Abtastzeitpunkt, an dem der in der Spule fließende Strom (iₘ) kleiner ist als der Stromreferenzwert (I_{ref}), sowie Abtrennen der Spule von der Quelle und Kurzschließen der Spule zu jedem Abtastzeitpunkt, an dem der fließende Strom (iₘ) grösser ist als der Stromreferenzwert (I_{ref}), wodurch sich die erste Beziehung auf die folgende zweite Beziehung reduziert: worin:
- Δ die Dauer der Periode des Abtastsignals ist,
- C1ₓ eine erste Zahl ist gleich der Anzahl von Abtastzeitpunkten, an denen der in der Spule fließende Strom (iₘ) größer ist als der Stromreferenzwert (I_{ref})und die zwischen den Zeitpunkten t₀ und tₓ liegen, und
- C2ₓ eine zweite Zahl ist gleich der Gesamtzahl von Abtastzeitpunkten zwischen den Zeitpunkten t₀ und tₓ.

5. Verfahren nach Anspruch 4, dadurch gekennzeichnet, daß das Berechnen der zweiten Beziehung das Berechnen einer dritten Zahl (Nₓ) gemäß nachstehender Beziehung umfaßt:
${\text{N}}_{\text{x}} {\text{= p`C1}}_{\text{x}} {\text{- C2}}_{\text{x}}$
worin:
- Nₓ die dritte Zahl ist, und
- p ein konstanter Faktor ist gleich
welche dritte Zahl (Nₓ) proportional der Quantität an Energie Eme₀ₓ ist.

6. Verfahren nach Anspruch 4, dadurch gekennzeichnet, daß das Berechnen der zweiten Beziehung das Berechnen einer dritten Zahl (N$\frac{\text{'}}{\text{x}}$) gemäß nachstehender Beziehung umfaßt:
N$\frac{\text{'}}{\text{x}}$ = C1ₓ - $\frac{\text{1}}{\text{p}}$.C2ₓ
worin:
- N$\frac{\text{'}}{\text{x}}$ die dritte Zahl ist, und
- p ein konstanter Faktor ist gleich
welche dritte Zahl (N$\frac{\text{'}}{\text{x}}$) proportional der Quantität an Energie Eme₀ₓ ist.

7. Vorrichtung für die Durchführung des Verfahrens nach Anspruch 1, umfassend Mittel (1) zum Erzeugen des Antriebsimpulses, Mittel (8, 10 bis 15; 10, 27 bis 30) zum Erzeugen eines Meßsignals für die von dem Motor seit Beginn des Antriebsimpulses in mechanische Energie umgesetzte Quantität elektrischer Energie (Eme), auf das Meßsignal ansprechende Mittel (19) zum Erzeugen eines Vergleichssignals zwischen der Quantität elektrischer Energie (Eme) und einem Energiereferenzwert (E_{ref}), und Mittel (20, 22 bis 25; 20) zum Erzeugen eines Unterbrechungssignals des Antriebsimpulses in Abhängigkeit von dem Vergleichssignal, dadurch gekennzeichnet, daß der Energiereferenzwert (E_{ref}) im wesentlichen gleich ist der Quantität mechanischer Energie (Emmₘᵢₙ), die der Motor aufbringen muß, damit er im Ansprechen auf den Antriebsimpuls, wenn das von ihm zu überwindende Bremsmoment (Tr) seinen Minimalwert (Trₘᵢₙ) hat, gerade um einen Schritt dreht, und daß die genannten Mittel (20, 22 bis 25; 20) zum Erzeugen eines Unterbrechungssignals Mittel (20,22) zum Messen der Zeit (T), die für das Erreichen des Energiereferenzwertes (E_{ref}) durch die elektrische Energie (Eme) benötigt ist, Mittel (23) für das Bestimmen der optimalen Dauer (τ) des Antriebsimpulses in Abhängigkeit von dieser Zeit (T), und Mittel (24, 25) zum Erzeugen des Unterbrechungssignals am Ende dieser optimalen Dauer umfassen.

8. Vorrichtung nach Anspruch 7, dadurch gekennzeichnet, daß sie ferner Mittel (41, 42) umfaßt für das Erzeugen eines Detektionssignals der Nicht-Drehung des Rotors, wenn die Quantität elektrischer Energie (Eme) nach einer vorbestimmten Zeit den Energiereferenzwert (E_{ref}) nicht erreicht.

9. Vorrichtung nach Anspruch 7, dadurch gekennzeichnet, daß die Mittel (8, 10 bis 15; 10, 27 bis 30) zum Erzeugen eines Meßsignals der Quantität elektrischer Energie (Eme) ausgebildet sind zum Berechnen der folgenden ersten Beziehung: worin:
- t₀ bzw. tₓ der Zeitpunkt des Beginns des Antriebsimpulses bzw. irgendein nach t₀ liegender Zeitpunkt sind,
- Eme₀ₓ die zwischen den Zeitpunkten t₀ und tₓ in mechanische Energie umgesetzte Quantität elektrischer Energie (Eme) ist,
- U die Spannung der Speisequelle des Motors (M) ist,
- iₛ(t) der von der Speisequelle abgegebene Strom ist,
- iₘ(t) der in der Spule des Motors (M) fließende Strom ist, und
- R bzw. L der Widerstand bzw. die Induktivität dieser Spule sind.

10. Vorrichtung nach Anspruch 9, dadurch gekennzeichnet, daß die Mittel (1) zum Erzeugen eines Antriebsimpulses derart ausgebildet sind, daß sie während des Antriebsimpulses auf einen ersten Zustand eines Steuersignals ansprechen zum Verbinden der Speisequelle mit der Spule und auf einen zweiten Zustand dieses Steuersignals zum Abtrennen der Quelle von der Spule und Kurzschließen der Spule, daß sie ferner Mittel (2d) umfaßt zum Erzeugen eines periodischen Abtastsignals, das eine Mehrzahl von voneinander durch Perioden gleich der Periode des Abtastsignals getrennter Abtastzeitpunkte definiert, auf das Abtastsignal ansprechende Mittel (5 bis 7, 9) umfaßt zum Erzeugen des Steuersignals mit dem ersten oder zweiten Zustand je nachdem, ob zu einem der Abtastzeitpunkte der in der Spule fließende Strom (iₘ) kleiner oder größer ist als ein Stromreferenzwert (I_{ref}), wodurch dieser Strom (iₘ) auf den Stromreferenzwert (I_{ref}) geregelt wird und die erste Beziehung sich demgemäß auf die folgende zweite Beziehung reduziert: worin:
- Δ die Periodendauer des Abtastsignals ist,
- C1ₓ eine erste Zahl ist gleich der Zahl von Abtastzeitpunkten, an denen der in der Spule fließende Strom (iₘ) größer ist als der Stromreferenzwert (I_{ref}) und die zwischen dem Zeitpunkt t₀ und dem Zeitpunkt tₓ liegen, und
- C2ₓ eine zweite Zahl ist gleich der Gesamtzahl von Abtastzeitpunkten zwischen dem Zeitpunkt t₀ und dem Zeitpunkt tₓ.

11. Vorrichtung nach Anspruch 10, dadurch gekennzeichnet, daß die Mittel (8, 10 bis 15; 10, 27 bis 30) zum Erzeugen eines Meßsignals der Quantität elektrischer Energie (Eme) auf das Abtastsignal und das Steuersignal ansprechende Mittel (11 bis 15) umfassen zum Erzeugen von (p-1) Inkrementierimpulsen mit bei jedem Abtastzeitpunkt, an dem das Steuersignal in seinem ersten Zustand ist, und zum Erzeugen eines Dekrementierimpulses bei jedem Abtastzeitpunkt, an dem das Steuersignal in seinem zweiten Zustand ist, sowie auf die Inkrementierimpulse und Dekrementierimpulse ansprechende Zählmittel (8) zum Erzeugen des Meßsignals der Quantität elektrischer Energie (Eme).

12. Vorrichtung nach Anspruch 10, dadurch gekennzeichnet, daß die Mittel (8, 10 bis 15; 10, 27 bis 30) zum Erzeugen eines Meßsignals der Quantität elektrischer Energie (Eme) auf das Abtastsignal und das Steuersignal ansprechende Mittel (28 bis 30) umfassen zum Erzeugen eines Inkrementierimpulses an jedem Abtastzeitpunkt, an dem das Steuersignal in seinem ersten Zustand ist, und zum Erzeugen periodischer Dekrementierimpulse mit einer Periode gleich dem p-fachen der Periode des Abtastsignals mit sowie auf die Inkrementierimpulse und Dekrementierimpulse ansprechende Zählmittel (27) zum Erzeugen des Meßsignals der Quantität elektrischer Energie (Eme).
